# FASCICULE DE BREVET EUROPEEN

(11) **EP 1 280 170 B1**
(45) Date de publication et mention de la délivrance du brevet: **16.06.2010**
(21) Numéro de dépôt: 02360225.3
(22) Date de dépôt: 26.07.2002
(51) Int. Cl.: H01H 9/16

(54) **Interrupteur à couplage inductif**
Schalter mit induktiver Kupplung
Switch with inductive coupling

(30) Priorité: 27.07.2001 FR 0110140
(43) Date de publication de la demande: 29.01.2003
(73) Titulaire: Delphi Technologies, Inc., Troy, MI 48007 (US)
(72) Inventeur: Stricker, Jean-Mathieu, 67610 La Wantzenau (FR)
(74) Mandataire: Robert, Vincent

(56) Documents cités:
- EP-A- 0 435 686
- US-A- 4 350 971
- US-A- 4 556 882

## Description

La présente invention concerne un dispositif électronique et un procédé de détection de l'état d'un contact placé dans le circuit d'une bobine secondaire et couplée magnétiquement à une bobine d'un circuit primaire auquel est relié le circuit de détection.

Les applications de ce type de couplage inductif sont extrêmement nombreuses et variées, parmi lesquelles les systèmes d'ouverture de portes, coffres, haillons, etc dans le domaine de l'automobile, exemple plus particulièrement mis en exergue dans la suite de la description pour en faciliter la compréhension.

Actuellement, dans la plupart des cas, les véhicules équipés de systèmes d'ouverture commandés éiectroniquement disposent d'interrupteurs montés sur leurs ouvrants traditionnels tels que portes et/ou vitres amovibles. Ces interrupteurs sont externes à la carrosserie, de manière à pouvoir être activés de l'extérieur par un utilisateur du véhicule en vue d'autoriser l'alimentation du dispositif de déverrouillage électrique de l'ouverture.

Une liaison électrique doit donc être établie entre l'ouvrant mobile et l'habitacle principal fixe du véhicule, liaison qui chemine notamment à travers la carrosserie et les articulations reliant cette dernière à chaque ouvrant.

Cette liaison électrique peut prendre diverses formes, selon la structure de l'ouvrant. Par exemple, lorsque ce dernier est constitué d'une vitre, elle s'effectue dans la plupart des cas par des pistes métallisées déposées sur le verre, et coopérant avec des connecteurs spécifiques.

Dans tous les cas, il existe cependant une liaison physique entre la partie mobile constituant l'ouvrant et la partie fixe du véhicule auquel il est attaché, liaison qui concentre les problèmes de cette structure. Dans les dispositifs qui fonctionnent à ce jour, des problèmes d'étanchéité se manifestent ainsi couramment, notamment au niveau des connecteurs équipant ladite liaison physique, ou encore au niveau des boutons de commande de l'alimentation du dispositif de déverrouillage électronique de l'ouverture.

L'un des maillons faibles des liaisons électriques entre les boutons ou organes de commande d'une part et l'électronique de déverrouillage d'autre part est d'ailleurs constitué des connecteurs voisins des articulations mécaniques. De plus, dans le cas d'un circuit attaché à une vitre, les pistes métallisées tracées sur le verre sont sensibles aux rayures, qui peuvent le détériorer et rendre par voie de conséquence le circuit électrique inopérant.

Le document US 4 350 971 décrit un dispositif selon le préambule de la revendication 1.

La présente invention remédie à ces inconvénients, et propose un dispositif de commutation sans liaison électrique ni liaison mécanique entre le bouton ou l'interrupteur et le circuit de commande de déverrouillage de l'ouvrant. Dans l'application automobile précitée, ce dispositif comporte un contact connecté à une bobine et monté directement sur l'ouvrant, constituant un milieu électriquement isolé et mécaniquement indépendant.

Le dispositif électronique de l'invention, qui comporte une bobine dite primaire couplée magnétiquement à la précédente dite secondaire, dont le circuit est alimenté en permanence par au moins un signal alternatif, se caractérise essentiellement en ce que les circuits des bobines primaires et secondaires sont des circuits résonants accordés, un signal intermédiaire d'allure sinusoïdale prélevé dans le circuit primaire étant envoyé dans un circuit électronique de traitement prévu pour détecter les variations de phase dudit signal intermédiaire reflétant l'état du contact.

En fait, les bobines primaire et secondaire couplées inductivement forment un transformateur dont le fonctionnement dépend du positionnement de l'une par rapport à l'autre. Pour mémoire, si l'on excite la bobine primaire par un signal électrique alternatif, elle émet un champ magnétique dans la bobine secondaire. En fermant le contact situé dans le circuit de la bobine secondaire, on crée à l'inverse une variation de champs magnétique qui va s'opposer au champ émis par la bobine primaire. Cet effet se traduit au niveau de la bobine primaire par une variation de courant car l'impédance de la bobine primaire change en fonction de l'état du contact, en raison de l'existence de l'induction mutuelle.

L'avantage de cette structure est de permettre la suppression de toute liaison électrique entre une partie mobile et une partie fixe, notamment parce qu'elle autorise une indépendance mécanique entre les deux bobines. Il est en effet possible de prévoir un dispositif dans lequel la bobine primaire est fixée sur le châssis ou une partie fixe du véhicule, alors que la bobine secondaire est solidarisée sur l'ouvrant. Ainsi, lorsque ce dernier est fermé, les deux bobines sont couplées et permettent la transmission de l'information du contact par couplage magnétique. Lorsque le dispositif de déverrouillage est activé, l'ouverture de l'ouvrant sépare les deux bobines et rompt la liaison magnétique entre celles-ci.

Le couplage des bobines peut d'ailleurs être amélioré à l'aide d'un noyau ferrite disposé entre elles, voire en équipant chaque bobine d'un tel noyau. Il devient alors possible d'augmenter la distance de couplage.

Plus précisément, le circuit résonant de la bobine primaire est constitué d'un condensateur en série avec ladite bobine, les extrémités libres de ces deux composants étant alimentées par des tensions alternatives en opposition de phase de fréquence voisine de la fréquence de résonance du circuit primaire, le signal intermédiaire d'allure sinusoïdale étant alors prélevé entre eux.

Le circuit primaire est par conséquent un circuit résonant série LC classique, dont le mode d'alimentation permet de connaître la valeur du déphasage, proche de la quadrature, du signal prélevé entre les deux composants.

Le circuit résonnant de la bobine secondaire est constitué d'un condensateur placé en parallèle avec la bobine secondaire, le contact étant branché en parallèle avec lesdits composants.

Fermer le contact, par exemple un bouton-poussoir situé dans le circuit de la bobine secondaire, revient à court-circuiter celle-ci, d'où l'apparition d'une variation brutale de champ magnétique.

Selon une possibilité, la fréquence de résonance du circuit de la bobine secondaire est fixée à environ la moitié de la fréquence de résonance du circuit de la bobine primaire.

Les circuits résonants permettent un fonctionnement stable en fréquence, dont on verra dans la suite du texte qu'il est contrôlé par le circuit électronique de traitement. Les différences de fréquence, ainsi que l'emplacement du point de prélèvement du signal dans le circuit primaire sont choisis pour permettre une évaluation optimale de la variation de phase induite dans le circuit primaire par le changement survenu dans le circuit secondaire lors de la fermeture du contact. Le double circuit résonnant a également pour fonction d'augmenter la sensibilité de détection d'ouverture / fermeture du contact.

De préférence, les fréquences de résonance des circuits primaire et secondaire sont comprises entre 1 kHz et 1000 kHz.

Plus précisément, le circuit électronique de traitement comporte un comparateur initial de la phase du signal intermédiaire et d'un signal d'alimentation du circuit primaire, ledit comparateur initial délivrant un signal marquant leur déphasage, envoyé à un comparateur à fenêtre le comparant à deux valeurs de référence mémorisées et ajustables, le signal en sortie du comparateur à fenêtre étant acheminé à un étage analyseur délivrant un signal de niveau actif vers la sortie dudit circuit en cas de fermeture du bouton, ou un signal de recalibrage des valeurs de référence en cas de dysfonctionnement du circuit.

Le principe est donc basé sur une double comparaison, sachant que les termes de la comparaison sont à chaque fois liés aux conditions de fonctionnement de l'appareil, et réglables si les tests internes indiquent que leur valeur n'est plus compatible avec un bon fonctionnement de l'ensemble.

Plus précisément, le générateur de signaux d'alimentation du circuit primaire est relié à un circuit d'initialisation permettant, à la mise sous tension, l'ajustement dudit signal en fonction du signal issu du comparateur initial auquel il est relié.

Ce réglage est notamment rendu possible par la connaissance des paramètres de fonctionnement principaux du circuit primaire. Le signal d'alimentation doit être voisin de la fréquence de résonnance de ce dernier, et la fréquence du signal prélevé entre les composants de ce dernier a un déphasage avec la fréquence d'alimentation qui est par conséquent connu.

Le circuit d'initialisation est en outre relié à la sortie de l'étage analyseur émettant un signal de recalibrage.

Une telle émission se produit lorsque l'étage analyseur indique que le décalage entre la fréquence de résonance du circuit primaire et la fréquence du signal intermédiaire est inférieur à la valeur de seuil la plus basse.

L'autre sortie de l'étage analyseur, émettant un signal actif en cas de fermeture du contact, est quant à elle reliée à un filtre intégrateur, auquel est connectée une sortie directement exploitable du circuit de traitement.

Cet intégrateur permet de valider l'information du signal après qu'un certain nombre de cycles l'ait répétée. Il agit notamment en tant que filtre anti-rebond du contact, en quantifiant le nombre de périodes pendant lesquelles le comparateur a détecté un état actif.

Optionnellement, ce filtre intégrateur peut être suivi d'un étage de temporisation fournissant une sortie temporisée au circuit de traitement, qui permet de délivrer une impulsion de durée fixe à l'instant de fermeture du contact.

Compte tenu du caractère temporel de la mesure, exclusivement liée à la phase des différents signaux, le circuit d'analyse décrit ci-dessus, c'est-à-dire celui qui est chargé du traitement électronique des signaux, est basé de préférence sur des composants logiques ou sur un microprocesseur.

Ce caractère temporel de la mesure induit également des particularités au niveau de l'entrée du signal intermédiaire dans le circuit de traitement électronique. Ainsi, le comparateur initial de ce circuit peut être précédé par un dispositif d'écrêtage à diodes, qui peut être associé à un circuit détecteur de fronts.

Ce dispositif d'écrêtage interne permet de prélever l'information de phase sur le circuit oscillant de la bobine primaire indépendamment de son amplitude.

De plus, une résistance de valeur supérieure à 10 000 Ω est placée entre le point de prélèvement du signal intermédiaire et l'entrée dudit circuit de traitement.

Là encore, l'amplitude n'ayant pas de valeur pour ce qui concerne le traitement du signal, il n'est nullement nécessaire de traiter, voire de conserver ce qui relève de cette information. Cette résistance élevée permet en substance de ne garder que la "composante" phase du signal. Les variations de phase ne dépendent en réalité que de l'impédance du circuit, et non plus des variations d'amplitudes provoquées par les variations de cette même impédance et de l'amplitude du signal d'entrée.

L'idée qui est à la base de l'invention est en résumé qu'en supprimant le facteur d'amplitude de la mesure, les variations de phase naissant des modifications de l'état du contact du circuit secondaire peuvent s'analyser dans le domaine temporel, à chaque cycle d'oscillation du signal oscillant délivré par le générateur d'alimentation, d'une manière au surplus très précise et très fiable à l'aide de circuits logiques, voire d'un microprocesseur.

La mise en résonance du circuit primaire et du circuit secondaire permet également de s'affranchir d'une détection de courant primaire. L'impédance du condensateur du circuit primaire reste constante, que le bouton soit ouvert ou fermé. Seule l'impédance de la bobine primaire et le coefficient de mutuelle induction qui lui est associée varient en fonction de l'état du contact.

Enfin, l'invention concerne également un procédé de détection de l'état d'un contact placé dans le circuit d'une bobine secondaire couplée inductivement à une bobine primaire, les circuits desdites bobines comportant chacun un condensateur pour constituer des circuits oscillants résonants accordés, ledit procédé étant très généralement caractérisé par la mesure de la variation de la phase d'un signal intermédiaire prélevé entre la bobine et le condensateur du circuit primaire.

De manière à correspondre au dispositif de l'invention, ce procédé se caractérise notamment en ce que la phase dudit signal intermédiaire est comparée à la phase d'un signal alimentant ledit circuit, le décalage mesuré étant ensuite comparé à deux valeurs seuil respectivement supérieure et inférieure dont le franchissement supérieur et inférieur signifie respectivement la fermeture du contact et une dérive de la phase nécessitant une recalibration desdites valeurs seuil, le maintien dans l'intervalle signifiant que ledit contact est ouvert.

La fonction des différents composants du circuit électronique de traitement est mise en lumière par le caractère méthodologique du procédé.

De fait, le ou les signaux d'alimentation du circuit primaire sont ajustés, au moment de la mise sous tension, pour obtenir une fréquence proche de la fréquence de résonance du circuit primaire.

De préférence, ledit ajustement est réalisé à l'aide d'un signal issu de la comparaison du décalage entre le signal intermédiaire et le ou les signaux d'alimentation.

L'invention va à présent être décrite plus en détail, en référence aux figures, pour lesquelles :
- la figure 1 représente schématiquement le circuit électrique du couplage inductif, le circuit primaire étant relié à une unité de traitement électronique ;
- la figure 2 comporte un schéma logique du fonctionnement du circuit électronique de traitement ; et
- la figure 3 montre schématiquement l'application de l'invention à un haillon de véhicule automobile.

En référence à la figure 1, le circuit secondaire est composé d'une bobine (L2), disposée en parallèle à un condensateur (C2), et à un contact du type bouton-poussoir, référencé (SW). La bobine (L2) est électromagnétiquement couplée à la bobine (L1) du circuit primaire, laquelle est disposée en série avec un condensateur (C1). Le circuit primaire est alimenté par deux sorties (S1 et S2) dont les tensions sont en opposition de phase. La fréquence de ces alimentations correspond sensiblement à la fréquence de résonance du circuit primaire, laquelle est approximativement double de la fréquence de résonance du circuit secondaire. Les composants sont choisis à cet effet.

Un signal alternatif d'allure sinusoïdale est prélevé entre la bobine (L1) et le condensateur (C1). Compte tenu de la structure du circuit, ce signal est en quadrature de phase par rapport à la tension des sorties (S1 et S2). Une résistance (Ri) élevée, de préférence supérieure à 10 000 Ω, est disposée entre le point de prélèvement dudit signal intermédiaire et son entrée dans le circuit électronique de traitement (E). Comme indiqué auparavant, cette résistance joue un rôle important dans la suppression du facteur d'amplitude dans la mesure. Un dispositif d'écrêtage (D), situé à l'entrée du circuit (E), permet au surplus de réduire au maximum les aspects du signal lié à l'amplitude.

Le fonctionnement précis du circuit électronique de traitement (E) est montré en figure 2. En aval du dispositif d'écrêtage (D) se situe un circuit détecteur de front (14) qui produit une impulsion de sortie à chaque front montant ou descendant du signal provenant de la résistance (Ri), c'est-à-dire provenant en fait du point commun au circuit résonant L1C1.

La sortie du circuit détecteur de front (14) est reliée à l'une des entrées d'un comparateur de phase (15), dont l'autre entrée est reliée au générateur alimentant le circuit primaire, dont on verra le fonctionnement plus en détail ci-après dans le texte. La grandeur numérique obtenue en sortie du comparateur de phase (15) correspond au décalage temporaire entre le signal du générateur (13) et le signal du point commun au circuit L1C1. Cette grandeur numérique constitue un signal utilisé pour remplir plusieurs fonctions dans le circuit (E). En premier lieu, il permet d'ajuster la fréquence des tensions émises par le générateur d'alimentation (13) après la mise sous tension du circuit (E).

Ce générateur (13) est simplement une bascule bistable, dont les deux sorties *Q* et Q̅ sont utilisées respectivement pour l'alimentation d'une des bornes de la bobine (L1) et d'une des bornes du condensateur (C1). Le changement d'état de la bascule est obtenu via un compteur binaire (12) dont la capacité de comptage est d'au moins 8 bits, et qui est relié à un oscillateur (10) basé sur un quartz ou un résonateur céramique (11) qui garantissent la stabilité de la base de temps à moyen terme. Le compteur est réglé de telle manière qu'il fournisse à chaque cycle un signal de dépassement C_{V} de périodicité égale à la moitié du signal délivré sur le circuit résonant primaire L1C1.

La bascule bistable (13) garantit la fourniture d'un signal parfaitement symétrique en durée à chaque changement d'état sur les sorties S1 et S2, qui véhiculent par conséquent des signaux en opposition de phase.

La sortie du circuit comparateur de phase (15) est envoyée à un circuit d'initialisation (16) qui ajuste, au moment de la mise sous tension, la capacité de comptage du compteur (12) pour obtenir de la bascule un signal d'une fréquence approchant au plus près la fréquence de résonance propre du circuit L1 C1 associé par couplage inductif au circuit L2C2.

Lorsque cette condition est remplie, le signal intermédiaire est proche de la quadrature de phase avec les signaux d'alimentation disponibles en S1 et S2. Le résultat de leur comparaison par le comparateur (15) est donc prévisible, et ajustable. Ce résultat est également envoyé à un comparateur à fenêtre numérique (17), qui le compare à deux niveaux de références haut et bas, mémorisés à deux emplacements différents référencés respectivement (18) et (19). Leur mémorisation a lieu au moment de la mise sous tension, à partir de la valeur lue par le comparateur de phase (15), juste après la phase d'ajustage de la périodicité du compteur (12). La sortie du comparateur (17) peut prendre trois états distincts :
- un état de repos tant que la phase issue du comparateur (15) est comprise entre les niveaux de référence haut et bas. Cet état de repos correspond à l'état d'ouverture du contact (SW) ;
- un état actif tant que la phase issue du comparateur (15) est supérieure au niveau de référence haut. Cet état actif correspond à la fermeture du contact (SW) dans le circuit secondaire ;
- un état de recalibration tant que la phase issue du comparateur (15) est inférieure au niveau de référence bas. Cet état de recalibration correspond à une dérive de la phase qui a lieu pendant l'état de repos ou est due à un processus erroné de fonctionnement.

L'état du signal issu du comparateur (17) est analysé par un étage analyseur (20), chargé de recalibrer les niveaux de référence haut et bas, et de délivrer un état actif lors de la fermeture du contact (SW).

Cet étage est donc relié d'une part au circuit d'initialisation (16), qui a notamment pour fonction les réglages et recalibrages, et d'autre part via une autre de ses sorties, à un filtre intégrateur (21) dont la sortie n'est activée qu'après qu'une certaine quantité d'états actifs de cycles de mesures valides ait été mesurée. La quantité intégrable est paramétrable de 2 à 250 cycles d'oscillation du générateur (13).

Le signal en sortie du filtre intégrateur (21) peut être directement exploité, via une sortie directe (23).

Alternativement, la sortie du filtre intégrateur (21) peut être reliée à un circuit de temporisation (22), un signal temporisé étant alors disponible en sortie (24) du circuit de traitement (E). Cette temporisation sert notamment à émettre un signal impulsionnel de durée fixe dès lors que l'on procède à la fermeture du contact (SW) dans le circuit secondaire.

Le circuit (E) comporte selon une possibilité un certain nombre de composants logiques à base de circuits élémentaires synchrones ou asynchrones. Alternativement, il peut être constitué d'un microprocesseur ou microcontrôleur, un traitement essentiellement logique étant rendu possible par le caractère temporel de la mesure.

Il est cependant également possible de le réaliser à l'aide de composants analogiques discrets.

L'un des avantages du circuit de l'invention est qu'il permet une auto-surveillance constante de la fiabilité des mesures, ainsi qu'une adaptation des fréquences d'alimentation et des valeurs de seuil en fonction des paramètres réels de fonctionnement, notamment du circuit primaire.

En référence à la figure 3, le circuit de l'invention peut être appliqué, dans le domaine de l'automobile, à la détection de l'ouverture d'un contact solidaire d'une partie mobile telle qu'un haillon (1) essentiellement constitué d'une surface vitrée, qui pivote par rapport à un cadre (2) du châssis du véhicule.

Le contact (3) est dans le circuit de la bobine secondaire (4), également fixée au haillon (1), alors que la bobine primaire (5) est fixée au châssis, de même que le circuit électronique (6) de traitement et le verrou (7) commandé électriquement.

Les bobines (4, 5) sont agencées de telle sorte que lorsque le haillon (1) est fermé, elles sont en situation de couplage électromagnétique. Comme déjà indiqué, ce couplage peut être amélioré à l'aide d'un noyau ferrite fixé du côté de l'une ou de l'autre des bobines (4, 5), ou encore au moyen de deux noyaux équipant chacun une bobine (4, 5).

## Revendications

1. Dispositif électronique de détection de l'état d'un contact (SW) placé dans et comprenant un circuit d'une bobine secondaire (L2) couplée magnétiquement à une bobine primaire (L1) dont le circuit est alimenté en permanence par au moins un signal alternatif, les circuits des bobines primaires (L1) et secondaires (L2) étant des circuits résonants accordés, **caractérisé en ce que** un signal intermédiaire d'allure sinusoïdale prélevé dans le circuit primaire est envoyé dans un circuit électronique (E) de traitement prévu pour détecter les variations de phase dudit signal intermédiaire reflétant l'état dudit contact (SW).

2. Dispositif électronique de détection de l'état d'un contact (SW) selon la revendication précédente, **caractérisé en ce que** le circuit résonant de la bobine primaire (L1) est constitué d'un condensateur (C1) en série avec ladite bobine (L1), les extrémités libres de ces deux composants étant alimentées par des tensions alternatives en opposition de phase de fréquence voisine de la fréquence de résonance du circuit primaire, le signal intermédiaire d'allure sinusoïdale étant prélevé entre eux.

3. Dispositif électronique de détection de l'état d'un contact (SW) selon l'une des revendications précédentes, **caractérisé en ce que** le circuit résonant de la bobine secondaire (L2) est constitué d'un condensateur (C2) placé en parallèle avec la bobine secondaire (L2), le contact (SW) étant branché en parallèle avec lesdits composants.

4. Dispositif électronique de détection de l'état d'un contact (SW) selon la revendication précédente, **caractérisé en ce que** la fréquence de résonance du circuit de la bobine secondaire (L2) est fixée à environ la moitié de la fréquence de résonance du circuit de la bobine primaire (L1).

5. Dispositif électronique de détection de l'état d'un contact (SW) selon l'une quelconque des revendications 2 à 4, **caractérisé en ce que** lesdites fréquences de résonance sont comprises entre 1 kHz et 1000 kHz.

6. Dispositif électronique de détection de l'état d'un contact (SW) selon l'une quelconque des revendications précédentes, **caractérisé en ce que** le circuit électronique de traitement comporte un comparateur (15) initial de la phase du signal intermédiaire et d'un signal du générateur (13) d'alimentation du circuit primaire, ledit comparateur (15) initial délivrant un signal marquant leur déphasage, envoyé à un comparateur à fenêtre (17) le comparant à deux valeurs de référence mémorisées (18, 19) ajustables, le signal en sortie du comparateur à fenêtre (17) étant acheminé à un étage analyseur (20) délivrant sur une première sortie un signal de niveau actif vers la sortie (23) du circuit de traitement (E) en cas de fermeture du contact (SW) et, sur une seconde sortie, un signal de recalibrage des valeurs de référence en cas de dysfonctionnement.

7. Dispositif électronique de détection de l'état d'un contact (SW) selon la revendication précédente, **caractérisé en ce que** le générateur de signal d'alimentation (13) du circuit primaire est relié à un circuit d'initialisation (16) permettant, à la mise sous tension, l'ajustement dudit signal en fonction du signal issu du comparateur (15) initial auquel il est relié.

8. Dispositif électronique de détection de l'état d'un contact (SW) selon la revendication précédente, **caractérisé en ce que** le circuit d'initialisation (16) est relié à la sortie de l'étage analyseur (20) émettant un signal de recalibrage.

9. Dispositif électronique de détection de l'état d'un contact (SW) selon l'une des revendications 7 et 8, **caractérisé en ce que** le générateur de signal d'alimentation du circuit primaire comprend une bascule bistable (13) dont les sorties *Q*, *Q̅* sont connectées respectivement à la bobine (L1) et au condensateur (C1), le signal de changement d'état étant produit par un compteur (12) dont les impulsions de comptage proviennent d'un oscillateur (10) stabilisé.

10. Dispositif électronique de détection de l'état d'un contact (SW) selon l'une quelconque des revendications 6 à 9, **caractérisé en ce que** la sortie de l'étage analyseur (20) émettant un signal actif en cas de fermeture du contact (SW) est reliée à un filtre intégrateur (21), auquel est reliée une sortie (23) directement exploitable du circuit de traitement (E).

11. Dispositif électronique de détection de l'état d'un contact (SW) selon la revendication précédente, **caractérisé en ce que** le filtre intégrateur (21) est suivi d'un étage de temporisation (22) fournissant une sortie temporisée (24) au circuit de traitement (E).

12. Dispositif électronique de détection de l'état d'un contact (SW) selon l'une quelconque des revendications 6 à 11, **caractérisé en ce que** le circuit de traitement (E) est basé sur des composants logiques ou sur un microprocesseur.

13. Dispositif électronique de détection de l'état d'un contact (SW) selon l'une quelconque des revendications 6 à 12, **caractérisé en ce que** le comparateur (15) initial est précédé par un dispositif d'écrêtage (D) à diodes suivi par un circuit détecteur de fronts (14).

14. Dispositif électronique de détection de l'état d'un contact (SW) selon l'une quelconque des revendications précédentes, **caractérisé en ce qu'**une résistance (Ri) de valeur supérieure à 10 000 Q est placée entre le point de prélèvement du signal intermédiaire et l'entrée du circuit électronique de traitement (E).

15. Procédé de détection de l'état d'un contact (SW) placé dans le circuit d'une bobine secondaire (L2) couplée inductivement à une bobine primaire (L1), les circuits desdites bobines (L1, L2) comportant chacun un condensateur (C1, C2) pour constituer des circuits oscillants résonants accordés, **caractérisé par** la mesure de la variation de la phase d'un signal intermédiaire prélevé entre la bobine (L1) et le condensateur (C1) du circuit primaire.

16. Procédé de détection de l'état d'un contact (SW) selon la revendication précédente, **caractérisé en ce que** la phase dudit signal intermédiaire est comparée à la phase d'un signal alimentant ledit circuit primaire, le décalage mesuré étant ensuite comparé à deux valeurs seuil supérieure et inférieure dont le franchissement signifie respectivement la fermeture du contact (SW) et une dérive de la phase nécessitant une recalibration desdites valeurs seuil, le maintien dans l'intervalle signifiant que ledit contact (SW) est ouvert.

17. Procédé de détection de l'état d'un contact (SW) selon la revendication précédente, **caractérisé en ce que** l'alimentation du circuit primaire est ajustée au moment de la mise sous tension pour obtenir une fréquence proche de la fréquence de résonance du circuit primaire.

18. Procédé de détection de l'état d'un contact (SW) selon la revendication précédente, **caractérisé en ce que** ledit ajustement est réalisé à l'aide d'un signal issu de la comparaison du décalage entre le signal intermédiaire et un signal d'alimentation.

## Claims

1. Electronic device for detecting the state of a contact (SW) placed in and including a circuit of a secondary coil (L2) magnetically coupled with a primary coil (L1) the circuit of which is continuously supplied by at least one alternating signal, the circuits of the primary (L1) and secondary (L2) coils being tuned resonating circuits, **characterised by the fact that** an intermediate circuit of sinusoidal shape sampled from the primary circuit is sent into an electronic processing circuit (E) designed to detect phase variations in the said intermediate signal reflecting the state of the said contact (SW).

2. Electronic device for detecting the state of a contact (SW) as described in the preceding claim, **characterised by** the fact that the resonating circuit of the primary coil (L1) is formed of a capacitor (C1) in series with the said coil (L1), the free ends of these two components being supplied with alternating voltages in phase opposition having a frequency close to the resonant frequency of the primary circuit, the intermediate signal of sinusoidal shape being sampled between them.

3. Electronic device for detecting the state of a contact (SW) as described in one of the preceding claims, **characterised by** the fact that the resonating circuit of the secondary coil (L2) is formed of a capacitor (C2) placed in parallel with the secondary coil (L2), the contact (SW) being connected in parallel with the said components.

4. Electronic device for detecting the state of a contact (SW) as described in the preceding claim, **characterised by** the fact that the resonant frequency of the circuit of the secondary coil (L2) is fixed at approximately half the resonant frequency of the circuit of the primary coil (L1).

5. Electronic device for detecting the state of a contact (SW) as described in any one of claims 2 to 4, **characterised by** the fact that the said resonant frequencies are between 1 kHz and 1000 kHz.

6. Electronic device for detecting the state of a contact (SW) as described in any one of the preceding claims, **characterised by** the fact that the electronic processing circuit includes an initial comparator (15) of the phase of the intermediate signal and of a signal of the supply generator (13) of the primary circuit, the said initial comparator (15) delivering a signal indicating their phase difference, sent to a window comparator (17) comparing it with two adjustable stored reference values (18, 19), the output signal of the window comparator (17) being sent to an analysis stage (20) delivering at a first output an active signal to the output (23) of the processing circuit (E) in case of closure of the contact (SW) and, at a second output, a signal for recalibration of the reference values in case of malfunction.

7. Electronic device for detecting the state of a contact (SW) as described in the preceding claim, **characterised by** the fact that the generator of the supply signal (13) of the primary circuit is connected to an initialisation circuit (16) allowing, when a voltage is placed across it, the said signal to be adjusted as a function of the signal from the initial comparator (15) to which it is connected.

8. Electronic device for detecting the state of a contact (SW) as described in the preceding claim, **characterised by** the fact that the initialisation circuit (16) is connected to the output of the analysis stage (20) emitting a recalibration signal.

9. Electronic device for detecting the state of a contact (SW) as described in one of claims 7 and 8, **characterised by** the fact that the generator of the supply signal of the primary circuit includes a bistable flip-flop (13) the outputs Q, *Q̅* of which are respectively connected to the coil (L1) and to the capacitor (C1), the change of state signal being produced by a counter (12) the counting pulses of which emanate from a stabilised oscillator (10).

10. Electronic device for detecting the state of a contact (SW) as described in any one of claims 6 to 9, **characterised by** the fact that the output of the analysis stage (20) emitting an active signal in case of closure of the contact (SW) is connected to an integration filter (21), to which is connected a directly exploitable output (23) of the processing circuit (E).

11. Electronic device for detecting the state of a contact (SW) as described in the preceding claim, **characterised by** the fact that the integration filter (21) is followed by a time delay stage (22) providing a time delayed output (24) to the processing circuit (E).

12. Electronic device for detecting the state of a contact (SW) as described in any one of claims 6 to 11, **characterised by** the fact that the processing circuit (E) is based on logical components or on a microprocessor.

13. Electronic device for detecting the state of a contact (SW) as described in any one of claims 6 to 12, **characterised by** the fact that the initial comparator (15) is preceded by a diode clipper device (D) followed by a front detection circuit (14).

14. Electronic device for detecting the state of a contact (SW) as described in any one of the preceding claims, **characterised by** the fact that a resistance (Ri) having a value greater than 10 000 Ω is placed between the sampling point of the intermediate signal and the input of the electronic processing circuit (E).

15. Process for detecting the state of a contact (SW) placed in the circuit of a secondary coil (L2) inductively coupled with a primary coil (L1), the circuits of the said coils (L1, L2) each including a capacitor (C1, C2) to form tuned resonating oscillating circuits, **characterised by** measuring the phase variation of an intermediate signal sampled between the coil (L1) and the capacitor (C1) of the primary circuit.

16. Process for detecting the state of a contact (SW) as described in the preceding claim, **characterised by** the fact that the phase of the said intermediate signal is compared with the phase of a signal supplying the said primary circuit, the measured difference then being compared with two upper and lower threshold values the crossing of which respectively signifies the closure of the contact (SW) and a phase drift requiring recalibration of the said threshold values, staying within the interval signifying that the said contact (SW) is open.

17. Process for detecting the state of a contact (SW) as described in the preceding claim, **characterised by** the fact that the supply of the primary circuit is adjusted at the moment at which a voltage is placed across it to obtain a frequency close to the resonant frequency of the primary circuit.

18. Process for detecting the state of a contact (SW) as described in the preceding claim, **characterised by** the fact that the said adjustment is performed by means of a signal emanating from comparison of the shift between the intermediate signal and a supply signal.

## Patentansprüche

1. Elektronische Vorrichtung zur Erfassung des Zustands eines Kontakts (SW), angeordnet in und umfassend einen Kreis einer Sekundärspule (L2), die mit einer Primärspule (L1) magnetisch gekoppelt ist, deren Kreis ständig mit mindestens einem Wechselsignal versorgt ist, wobei die Kreise der Primär- (L1) und Sekundär- (L2) Spulen abgestimmte Resonanzkreise sind, **dadurch gekennzeichnet, dass** ein in dem Primärkreis entnommenes Zwischensignal mit sinusförmigem Verlauf in eine elektronische Verarbeitungsschaltung (E) geleitet wird, die vorgesehen ist, um die Phasenänderungen dieses Zwischensignals zu erfassen, die den Zustand des Kontakts (SW) wiedergeben.

2. Elektronische Vorrichtung zur Erfassung des Zustands eines Kontakts (SW) nach dem vorhergehenden Anspruch, **dadurch gekennzeichnet, dass** der Resonanzkreis der Primärspule (L1) aus einem mit der Spule (L1) in Reihe geschalteten Kondensator (C1) besteht, wobei die freien Enden dieser beiden Bauelemente mit gegenphasigen Wechselspannungen mit einer der Resonanzfrequenz des Primärkreises benachbarten Frequenz versorgt werden, wobei das Zwischensignal mit sinusförmigem Verlauf zwischen ihnen entnommen wird.

3. Elektronische Vorrichtung zur Erfassung des Zustands eines Schalters (SW) nach einem der vorhergehenden Ansprüche, **dadurch gekennzeichnet, dass** der Resonanzkreis der Sekundärspule (L2) aus einem zur Sekundärspule (L2) parallel geschalteten Kondensator (C2) besteht, wobei der Kontakt (SW) zu diesen Bauelementen parallel geschaltet ist.

4. Elektronische Vorrichtung zur Erfassung des Zustands eines Kontakts (SW) nach dem vorhergehenden Anspruch, **dadurch gekennzeichnet, dass** die Resonanzfrequenz des Kreises der Sekundärspule (L2) auf etwa die Hälfte der Resonanzfrequenz des Kreises der Primärspule (L1) festgelegt ist.

5. Elektronische Vorrichtung zur Erfassung des Zustands eines Kontakts (SW) nach einem der Ansprüche 2 bis 4, **dadurch gekennzeichnet, dass** die Resonanzfrequenzen zwischen 1 kHz und 1000 kHz betragen.

6. Elektronische Vorrichtung zur Erfassung des Zustands eines Kontakts (SW) nach einem der vorhergehenden Ansprüche, **dadurch gekennzeichnet, dass** der elektronische Verarbeitungskreis einen Anfangskomparator (15) zum Vergleichen der Phase des Zwischensignals und eines Signals des Generators (13) zur Versorgung des Primärkreises umfasst, wobei der Anfangskomparator (15) ein ihre Phasenabweichung angebendes Signal liefert, das zu einem Fenster-Komparator (17) geleitet wird, der es mit zwei einstellbaren gespeicherten Bezugswerten (18, 19) vergleicht, wobei das Ausgangssignal des Fenster-Komparators (17) zu einer Analysierstufe (20) geleitet wird, die an einem ersten Ausgang ein aktives Pegelsignal zum Ausgang (23) des Verarbeitungskreises (E) im Fall der Schließung des Kontakts (SW) und an einem zweiten Ausgang ein Signal zur Rekalibrierung der Bezugswerte im Fall einer Funktionsstörung liefert.

7. Elektronische Vorrichtung zur Erfassung des Zustands eines Kontakts (SW) nach dem vorhergehenden Anspruch, **dadurch gekennzeichnet, dass** der Generator (13) für das Signal zur Versorgung des Primärkreises mit einem Initialisierungskreis (16) verbunden ist, der bei dem Unter-Spannung-Setzen die Einstellung des Signals in Abhängigkeit von dem Signal gestattet, das von dem Anfangskomparator (15) kommt, mit dem er verbunden ist.

8. Elektronische Vorrichtung zur Erfassung des Zustands eines Kontakts (SW) nach dem vorhergehenden Anspruch, **dadurch gekennzeichnet, dass** der Initialisierungskreis (16) mit dem Ausgang der Analysierstufe (20) verbunden ist, der ein Rekalibrierungssignal sendet.

9. Elektronische Vorrichtung zur Erfassung des Zustands eines Kontakts (SW) nach einem der Ansprüche 7 und 8, **dadurch gekennzeichnet, dass** der Generator für das Signal zur Versorgung des Primärkreises einen bistabilen Kippkreis (13) umfasst, dessen Ausgänge Q, *Q̅* mit der Spule (L1) bzw. mit dem Kondensator (C1) verbunden sind, wobei das Zustandswechselsignal durch einen Zähler (12) erzeugt wird, dessen Zählimpulse von einem stabilisierten Oszillator (10) kommen.

10. Elektronische Vorrichtung zur Erfassung des Zustands eines Kontakts (SW) nach einem der Ansprüche 6 bis 9, **dadurch gekennzeichnet, dass** der Ausgang der Analysierstufe (20), der im Fall der Schließung des Kontakts (SW) ein aktives Signal sendet, mit einem Integrationsfilter (21) verbunden ist, mit dem ein direkt auswertbarer Ausgang (23) der Verarbeitungsschaltung (E) verbunden ist.

11. Elektronische Vorrichtung zur Erfassung des Zustands eines Kontakts (SW) nach dem vorhergehenden Anspruch, **dadurch gekennzeichnet, dass** auf das Integrationsfilter (21) eine Verzögerungsstufe (22) folgt, die der Verarbeitungsschaltung (E) einen verzögerten Ausgang (24) liefert.

12. Elektronische Vorrichtung zur Erfassung des Zustands eines Kontakts (SW) nach einem der Ansprüche 6 bis 11, **dadurch gekennzeichnet, dass** die Verarbeitungsschaltung (E) auf logischen Bauelementen oder auf einem Mikroprozessor beruht.

13. Elektronische Vorrichtung zur Erfassung des Zustands eines Kontakts (SW) nach einem der Ansprüche 6 bis 12, **dadurch gekennzeichnet, dass** vor dem Anfangskomparator (15) eine Begrenzungsvorrichtung (D) mit Dioden vorgesehen ist, auf die ein Frontenerfassungskreis (14) folgt.

14. Elektronische Vorrichtung zur Erfassung des Zustands eines Kontakts (SW) nach einem der vorhergehenden Ansprüche, **dadurch gekennzeichnet, dass** ein Widerstand (Ri) mit einem Wert von über 10 000 zwischen dem Punkt der Entnahme des Zwischensignals und dem Eingang der elektronischen Verarbeitungsschaltung (E) angeordnet ist.

15. Verfahren zur Erfassung des Zustands eines Kontakts (SW), der in dem Kreis einer Sekundärspule (L2) angeordnet ist, die mit einer Primärspule (L1) induktiv gekoppelt ist, wobei die Kreise der Spulen (L1, L2) jeweils einen Kondensator (C1, C2) umfassen, um abgestimmte Resonanzschwingkreise zu bilden, **gekennzeichnet durch** die Messung der Änderung der Phase eines Zwischensignals, das zwischen der Spule (L1) und dem Kondensator (C1) des Primärkreises entnommen wird.

16. Verfahren zur Erfassung des Zustands eines Kontakts (SW) nach dem vorhergehenden Anspruch, **dadurch gekennzeichnet, dass** die Phase des Zwischensignals mit der Phase eines den Primärkreis versorgenden Signals verglichen wird, wobei die gemessene Abweichung dann mit zwei Schwellenwerten, einem oberen und einem unteren, verglichen wird, deren Überschreiten die Schließung des Kontakts (SW) bzw. ein Abweichen der Phase bedeutet, die eine Rekalibrierung dieser Schwellenwerte erfordert, wobei das Halten in dem Intervall bedeutet, dass der Kontakt (SW) offen ist.

17. Verfahren zur Erfassung des Zustands eines Kontakts (SW) nach dem vorhergehenden Anspruch, **dadurch gekennzeichnet, dass** die Versorgung des Primärkreises zum Zeitpunkt des Unter-Spannung-Setzens eingestellt wird, um eine Frequenz nahe der Resonanz des Primärkreises zu erhalten.

18. Verfahren zur Erfassung des Zustands eines Kontakts (SW) nach dem vorhergehenden Anspruch, **dadurch gekennzeichnet, dass** die Einstellung mit Hilfe eines Signals vorgenommen wird, das aus dem Vergleich der Verschiebung zwischen dem Zwischensignal und einem Versorgungssignal hervorgeht.
